# FASCICULE DE BREVET EUROPEEN

(11) **EP 0 186 557 B1**
(45) Date de publication et mention de la délivrance du brevet: **17.05.1989**
(21) Numéro de dépôt: 85402369.4
(22) Date de dépôt: 02.12.1985
(51) Int. Cl.: G07C 5/06

(54) **Dispositif d'inscription pour enregistreurs de route, pouvant entrer en action automatiquement dès que le véhicule est en marche**
Automatische, bei Bewegung des Fahrzeugs sich in Gang setzende Aufzeichnungsvorrichtung für Fahrtenschreiber
Tachograph registering device automatically actuated immediately the vehicle starts moving

(30) Priorité: 05.12.1984 FR 8418545
(43) Date de publication de la demande: 02.07.1986
(73) Titulaire: JAEGER, F-92303 Levallois-Perret (FR)
(72) Inventeur: Alhadef, Bernard, F-92600 Asnieres (FR); Guillou, Jean-Pierre, F-92700 Colombes (FR)
(74) Mandataire: Martin, Jean-Jacques

(56) Documents cités:
- EP-A- 0 126 374
- BE-A- 772 432
- CH-A- 501 925
- DE-A- 2 353 988
- FR-A- 2 014 574
- FR-A- 2 188 880
- FR-A- 2 203 549
- GB-A- 2 067 291
- US-A- 3 683 399

## Description

L'invention concerne un dispositif d'inscription pour enregistreurs de route, dénommés en général tachygraphes, et en particulier un dispositif pouvant entrer en action automatiquement dès que le véhicule est en marche.

Il est connu d'utiliser des enregistreurs de route pour inscrire des données intervenant au cours de l'utilisation d'un véhicule, telles que le trajet parcouru, la vitesse effectuée, le temps de route. Ces données concernent une utilisation en conduite, à un ou deux chauffeurs, et sont reportées par des moyens inscripteurs qui permettent d'obtenir un tracé d'enregistrement sur un disque porte-diagramme (ou deux disques en variante bi-chauffeurs) entraîné conformément au temps réel par un organe tel qu'une montre.

De tels dispositifs comportent des moyens inscripteurs pour l'obtention d'un tracé d'enregistrement sur un disque porte-diagramme. On utilise ainsi des dispositifs inscripteurs qui entrent en action aussi bien pendant la marche du véhicule que pour l'enregistrement de travaux auxiliaire, tels que chargement et déchargement, réparations sur le véhicule, temps d'attente et autres, alors que le véhicule est à l'arrêt. Ces dispositifs inscripteurs de temps de travail, pour autant qu'ils inscrivent également des diagrammes à trait épaissi, sont le plus souvent entraînés par un générateur électrique d'oscillations, et sont en général montés sur des axes disposés à l'intérieur du boîtier de l'enregistreur de route ou sur une platine de montage pouvant être mise en place à l'intérieur de l'enregistreur de route.

Il est donc en général prévu un moteur spécial pour commander les moyens inscripteurs lorsque le véhicule est à l'arrêt, de façon à avoir un trait épaissi sur le disque porte-diagramme, car le moyen classique d'obtention d'un tel trait par un mouvement de va-et-vient du stylet inscripteur commandé par la chaîne mécanique odométrique n'est évidemment plus utilisable. Sans insister sur les inconvénients d'un tel moteur spécial, il est important de noter que, pour de tels dispositifs, l'activité conduite est repérée sur le disque porte-diagramme par un tracé « temps-chauffeur » dont l'épaississement est obtenu par le mouvement de va-et-vient du stylet, mouvement qui est commandé par la chaîne mécanique odométrique. Cette commande n'est cependant pas automatique : le chauffeur doit actionner un bouton en face avant du boîtier. Cette manoeuvre est obligatoire : en cas d'oubli, le chauffeur serait en infraction avec la réglementation et le dépouillement au sol serait faussé, d'où l'aspect fastidieux d'une telle manoeuvre lorsqu'elle est répétée plusieurs fois.

D'autres dispositifs connus utilisent le positionnement d'un organe mécanique à partir de la chaîne odométrique pour la conduite, le retour de cet organe provenant de la « chaîne montre qui entraîne en temps réel le disque porte-diagramme ; on peut aussi prévoir un retour par um dispositif du type électro-aimant ou bilame commandé par un circuit électronique.

Ces différents dispositifs restent de structure complexe et coûteux à réaliser, de sorte que l'automatisme de l'enregistrement en position de conduite, dont le principe est naturellement très séduisant, implique une mise en oeuvre qui décourage bien des fabricants.

Il convient enfin de compléter l'état de la technique en mentionnant les documents DE-A-2 353 988 décrivant une came à pistes multiples pour enregistreurs de route, et FR-A-2 014 574 décrivant un enregistreur de route pour deux conducteurs avec commutation de forme de tracé quand le véhicule démarre.

Un but de l'invention est de proposer un dispositif d'inscription pouvant entrer en action automatiquement dès que le véhicule est en marche, et qui soit de conception simple tout en ayant une fiabilité élevée.

Un autre but de l'invention est d'obtenir un enregistrement du « temps-chauffeur de lecture aisée.

Un autre but de l'invention est que le dispositif d'inscription proposé soit aisément adaptable pour une application bi-chauffeurs.

Un dernier but de l'invention est que le dispositif soit compatible avec une homologation dite « en sécurité intrinsèque », concernant le transport de matières dangereuses par véhicules routiers.

L'invention concerne un dispositif d'inscription pour enregistreurs de route, pouvant entrer en action automatiquement dès que le véhicule est en marche, comportant des moyens inscripteurs pour l'obtention d'un tracé d'enregistrement sur un disque porte-diagramme et une came de guidage à plusieurs positions coopérant avec les moyens inscripteurs de façon à obtenir un tracé rendant ainsi compte des différents types d'utilisation du véhicule, caractérisé par le fait qu'il comporte des moyens supplémentaires de guidage pouvant se substituer à la came de guidage à plusieurs positions, et ce dans n'importe laquelle desdites positions, et des moyens d'actionnement, commandés par la chaîne vitesse du véhicule, réalisant automatiquement ladite substitution dès que le véhicule est en marche pour que les moyens inscripteurs produisent un tracé correspondant à une position de conduite.

Selon une caractéristique avantageuse, les moyens supplémentaires de guidage sont essentiellement constitués par une came supplémentaire coaxiale à la came de guidage à plusieurs positions, dont le rayon intérieur permet de coiffer ladite came à plusieurs positions pour se substituer à celle-ci automatiquement en position de conduite.

De préférence, la came supplémentaire comporte une bague support pouvant coulisser sur le tourillon de la came à plusieurs positions, et une barrette latérale dont la section transversale a la forme d'un ménisque, ladite barrette coopérant automatiquement avec les moyens inscripteurs en position de conduite pour l'obtention d'un tracé d'épaisseur supérieure à celle des tracés obtenus avec la came à plusieurs positions ; la came à plusieurs positions et la came supplémentaire sont avantageusement solidaires en rotation, et soumises à l'action d'un ressort tendant à les éloigner l'une de l'autre.

Selon une autre caractéristique avantageuse, les moyens d'actionnement permettant la substitution automatique en position de conduite comportent essentiellement un tambour dont la rotation est commandée par la chaîne vitesse du véhicule et un levier coopérant par une extrémité avec ledit tambour et par l'autre extrémité avec les moyens supplémentaires de guidage de façon que cette substitution intervienne dès que la vitesse du véhicule franchit un seuil prédéterminé ; par exemple, le tambour présente une piste circulaire contre laquelle l'extrémité associée du levier est en appui, ladite piste étant interrompue par une encoche à rampe inclinée pouvant coopérer avec ladite extrémité lorsque la vitesse du véhicule passe de zéro au seuil de vitesse prédéterminé, et ledit tambour porte en outre l'axe de l'aiguille indicatrice du tachymètre.

Le dispositif comporte ensuite avantageusement des moyens permettant une substitution automatique brusque en position de conduite dès qu'un seuil de vitesse très bas est atteint, par exemple 0,1 km/h, par exemple par un asservissement mettant en mouvement sur une courte plage angulaire la chaîne vitesse du véhicule dès le franchissement du seuil de vitesse, ladite plage angulaire étant suffisante pour que la substitution automatique soit réalisée.

Selon une variante, les moyens inscripteurs, de guidage et d'actionnement sont dédoublés pour un enregistrement sur deux disques porte-diagramme, de façon à distinguer l'utilisation du véhicule par l'un de deux chauffeurs, la chaîne vitesse du véhicule commandant les moyens d'actionnement pour la substitution automatique dans l'une quelconque des deux chaînes cinématiques ; lorsqu'il est prévu comme précédemment un tambour de commande, ledit tambour est de préférence commun aux deux chaînes cinématiques, le dédoublement intervenant pour le levier, les moyens de guidage et les moyens inscripteurs.

D'autres caractéristiques et avantages de l'invention apparaîtront plus clairement à la lumière de la description qui va suivre et du dessin annexé, en référence à la figure de la planche unique illustrant schématiquement, en coupe partielle, un mode de réalisation préférén- tiel d'un dispositif d'inscription conforme à l'invention.

Le dispositif d'inscription illustré comporte des moyens inscripteurs 1 pour l'obtention d'un tracé d'enregistrement sur un disque porte-diagramme 2 entraîné conformément au temps réel par une montre 3, et des moyens de commande 4 agissant directement sur les moyens inscripteurs 1 en vue d'un tracé rendant compte des différents types d'utilisation du véhicule.

Les moyens de commande 4 sont ici en prise directe avec le moteur d'entraînement de la montre 3, et il est prévu une came de guidage 5 à plusieurs positions, coopérant avec les moyens inscripteurs 1 de façon à obtenir un tracé dont l'épaisseur correspond à chacune desdites positions. La prise directe de mouvement est ainsi réalisée par engrènement d'un pignon 6 monté sur un arbre de sortie 7 du moteur d'entraînement de la montre 3, sur un pignon 8 formant le début de la chaîne cinématique des moyens de commande 4, cette chaîne se poursuivant par des pignons 9, 10, pour entraîner un tourillon 11 sur lequel coulisse librement la came 5, l'ensemble étant maintenu par des éléments fixes 12, 13 solidaires du boîtier de l'appareil. Le galet 14 du porte-stylet 15 vient en appui contre la came 5, sur l'une de ses pistes 16, 16', 16" (ici 16") , le choix se faisant par un bouton de commande manuelle (non représenté) accessible en face avant du boîtier et agissant sur un organe 17 servant de poussoir pour ladite came.

Le choix des pistes, aussi bien quant à leur nombre que quant à leur forme, détermine le mode de tracé avec son épaisseur. Ici la piste 16 est circulaire et correspond à une position de repos, l'enregistrement sur le disque porte-diagramme 2 se traduisant par un simple trait circulaire fin. Les pistes non circulaires 16' et 16" correspondent à deux positions de travail à l'arrêt, par exemple chargement/déchargement et réparation respectivement.

On va maintenant décrire les organes qui permettent d'avoir un enregistrement automatique en position de conduite, sans que soit nécessaire une quelconque commande manuelle.

Conformément à un aspect fondamental de l'invention, le dispositif comporte en outre des moyens supplémentaires de guidage 18 pouvant se substituer à la came 5, et ce dans n'importe laquelle des positions de celle-ci, ainsi que des moyens d'actionnement 19, commandés par la chaîne vitesse du véhicule, réalisant automatiquement ladite substitution dès que le véhicule est en marche pour que les moyens inscripteurs 1 produisent un tracé correspondant à une position de conduite.

Les moyens supplémentaires de guidage 18 peuvent être réalisés de plusieurs façons, l'important étant qu'ils se substituent à la came 5 en position de conduite. Le mode de réalisation illustré consiste en une came 18, coaxiale à la came 5 à plusieurs positions. La came 18 comporte une bague support 20 pouvant coulisser sur le tourillon 11, et une barrette latérale 21 dont la section transversale a la forme d'un ménisque ; c'est cette barrette latérale qui « coiffe » en quelque sorte la came 5 lorsqu'elle intervient comme appui pour le galet 14.

Pour une bonne transmission de mouvement, il est intéressant que les cames 5 et 18 soient solidaires en rotation. Cette solidarisation est illustrée par le passage de l'extrémité 22 de la came 5 dans un orifice latéral 23. Le tourillon 11, dont le mouvement est commandé depuis le mouvement d'horlogerie 3, porte une goupille 24 s'engageant dans une rainure longitudinale 25 traversant la bague support, de sorte que les cames 5 et 18 soumises à l'action d'un ressort 26 tendant à les éloigner l'une de l'autre, tournent en permanence, et ce quelle que soit leur position axiale relative.

Il est à noter que pour la variante illustrée, les pistes 16' et 16" ont comme rayon minimum le rayon de la piste circulaire 16, de sorte que le ménisque de la barrette 21 présente une courbure interne sensiblement circulaire correspondante, la courbure externe étant choisie, en forme et en rayon maximal, en fonction du mode d'inscription et de l'épaisseur de tracé choisis.

Les moyens d'actionnement 19 sont en prise sur la chaîne vitesse du véhicule : le bloc 27 schématise la prise de vitesse classique, avec un pignon de sortie 28 qui sert, de façon connue, à commander l'aiguille du tachymètre 29 et les moyens inscripteurs 30 de la vitesse (illustrés schématiquement). Un tambour 31, dont la rotation est commandée par le pignon 28, par l'intermédiaire d'un pignon auxiliaire 32, présente une piste circulaire interrompue par une encoche à rampe inclinée 33. Un levier 34, ici articulé, coopère par une extrémité avec l'encoche à rampe inclinée 33, et par son autre extrémité avec une rondelle 35 en appui contre la came 18.

Ainsi, dès que la vitesse du véhicule franchit un seuil prédéterminé, c'est-à-dire lorsque le tambour 31 a tourné d'un angle suffisant pour que l'extrémité correspondante du levier 34 se dégage de l'encoche 33 (position illustrée en traits mixtes), l'autre extrémité du levier pousse la came 18 vers la came 5, contre l'action du ressort 26. Du fait du couplage des deux cames, la barrette 21 est toujours bien positionnée radialement, pour éviter une butée contre le galet 14 qui empêcherait la came 18 de coiffer la came 5 en position de conduite. Il est à noter que ceci ne dépend pas de celle des pistes de la came 5 contre laquelle s'appuie le galet 14 au moment où l'on passe en position de conduite.

Il est par ailleurs intéressant de prévoir en outre des moyens permettant une substitution automatique brusque des cames 5, 18 en position de conduite, dès qu'un seuil de vitesse très bas (0,1 km/h par exemple) est atteint. On peut prévoir par exemple un asservissement (non représenté) mettant en mouvement sur une courte plage angulaire la chaîne vitesse du véhicule, dès le franchissement de ce seuil bas ; la substitution brusque, obtenue ainsi artificiellement par des moyens électroniques de préférence à des moyens mécaniques, évite l'inconvénient d'une phase transitoire.

On peut par exemple organiser la commande de substitution en position de conduite de la façon suivante :
véhicule à l'arrêt : l'aiguille du tachymètre est en butée d'arrêt, affichant fictivement 8 km/h ;
véhicule en avance très lente : dès 0,1 km/h en vitesse réelle, les moyens précités font avancer l'aiguille brusquement jusqu'à une vitesse fictive affichée de 11 km/h (cette avance provoquant la substitution des cames précédemment décrite, de sorte que le tracé corresponde à une position de conduite) ;
véhicule en avance normale : dès que la vitesse réelle atteint le seuil de 11 km/h, l'aiguille du tachymètre affiche normalement la vitesse, au-delà des seuils fictifs précédents de 8 km/h et 11 km/h.

Pour un enregistreur du type tachygraphe, il est prévu un boîtier (non représenté) dans lequel sont disposés les moyens enregistreurs 1, les moyens de commande 4, les cames 5 et 18 et les moyens d'actionnement 19, tandis qu'un capot articulé (non représenté) supporte la montre 3 et le disque porte-diagramme 2. La prise directe de mouvement sur la montre, pour commander la came 5 et les moyens inscripteurs 1, s'effectue ainsi dès la fermeture du capot articulé, duquel saille le pignon 6 en direction du boîtier ; ceci permet d'avoir sur le disque porte-diagramme un tracé épaissi lorsque le véhicule est à l'arrêt, ce ' tracé ayant une épaisseur propre à chaque position de la came 5, donc à chaque type d'utilisation pour le chauffeur. Dès que le véhicule est en marche, la came 18 se substitue automatiquement à la came 5 en coiffant celle-ci, et l'on obtient un tracé présentant une épaisseur encore différente, de sorte que la lecture du disque porte-diagramme est très aisée.

Si l'on désire avoir une variante bi-chauffeurs, il suffit de prévoir une deuxième chaîne cinématique avec des moyens analogues. Il est rationnel alors que la deuxième chaîne utilise d'une part, pour les cames et les moyens inscripteurs qui lui sont propres, une prise de mouvement directe sur la montre (avec le pignon 9 par exemple), et d'autre part, pour le levier d'actionnement qui lui est propre, une prise de mouvement sur la chaîne vitesse du véhicule avec un tambour de commande commun.

Pour le ou les disques porte-diagramme, on peut adopter, avec une came 5 à trois pistes dont une est circulaire, le mode de tracé des temps- chauffeurs suivant selon quatre épaisseurs :
tracé fin en position de repos (illustrée par le symbole tq ) ;
tracé de 0,8 mm en position de travail 1, par exemple chargement/déchargement, (illustrée par le symbole _{ISJ});
tracé de 1,6 mm en position de travail 2, par exemple réparation (illustrée par le symbole )
tracé de 2,4 mm en position de conduite, dont l'enregistrement est commandé automatiquement quel que soit le type d'utilisation à l'arrêt (illustrée par le symbole 0).

## Revendications

1. Dispositif d'inscription pour enregistreurs de route, pouvant entrer en action automatiquement dès que le véhicule est en marche, comportant des moyens inscripteurs (1) pour l'obtention d'un tracé d'enregistrement sur un disque porte-diagramme et une came de guidage (5) à plusieurs positions coopérant avec les moyens inscripteurs (1) de façon à obtenir un tracé rendant ainsi compte des différents types d'utilisation du véhicule, caractérisé par le fait qu'il comporte des moyens supplémentaires de guidage (18) pouvant se substituer à la came de guidage (5) à plusieurs positions, et ce dans n'importe laquelle desdites positions, et des moyens d'actionnement (19), commandés par la chaîne vitesse du véhicule (27, 28), réalisant automatiquement ladite substitution dès que le véhicule est en marche pour que les moyens inscripteurs (1) produisent un tracé correspondant à une position de conduite.

2. Dispositif d'inscription selon la revendication 1, caractérisé par le fait que les moyens supplémentaires de guidage sont essentiellement constitués par une came supplémentaire (18) coaxiale à la came de guidage à plusieurs positions (5), dont le rayon intérieur permet de coiffer ladite came à plusieurs positions pour se substituer à celle-ci automatiquement en position de conduite.

3. Dispositif d'inscription selon la revendication 2, caractérisé par le fait que la came supplémentaire (18) comporte une bague support (20) pouvant coulisser sur le tourillon (11) de la came à plusieurs positions, et une barrette latérale (21) dont la section transversale a la forme d'un ménisque, ladite barrette coopérant automatiquement avec les moyens inscripteurs (1) en position de conduite pour l'obtention d'un tracé d'épaisseur supérieure à celle des tracés obtenus avec la came à plusieurs positions.

4. Dispositif d'inscription selon l'une des revendications 2 et 3, caractérisé par le fait que la came (5) à plusieurs positions et la came supplémentaire (18) sont solidaires en rotation.

5. Dispositif d'inscription selon l'une des revendications 2 à 4, caractérisé par le fait que la came (5) à plusieurs positions et la came supplémentaire (18) sont soumises à l'action d'un ressort (26) tendant à les éloigner l'une de l'autre.

6. Dispositif d'inscription selon l'une des revendications 1 à 5, caractérisé par le fait que les moyens d'actionnement (19) permettant la substitution automatique en position de conduite comportent essentiellement un tambour (31) dont la rotation est commandée par la chaîne vitesse du véhicule et un levier (34) coopérant par une extrémité avec ledit tambour et par l'autre extrémité avec les moyens supplémentaires de guidage (18) de façon que cette substitution intervienne dès que la vitesse du véhicule franchit un seuil prédéterminé.

7. Dispositif d'inscription selon la revendication 6, caractérisé par le fait que le tambour (31) présente une piste circulaire contre laquelle l'extrémité associée du levier (34) est en appui, ladite piste étant interrompue par une encoche à rampe inclinée (33) pouvant coopérer avec ladite extrémité lorsque la vitesse du véhicule passe de zéro au seuil de vitesse prédéterminé.

8. Dispositif d'inscription selon l'une des revendications 6 et 7, caractérisé par le fait que le tambour (31) porte l'axe de l'aiguille indicatrice du tachymètre.

9. Dispositif d'inscription selon l'une des revendications 1 à 8, caractérisé par le fait qu'il comporte en outre des moyens permettant une substitution automatique brusque en position de conduite dès qu'un seuil de vitesse très bas est atteint, par exemple 0,1 km/h.

10. Dispositif d'inscription selon la revendication 9, caractérisé par le fait que ces moyens comprennent essentiellement un asservissement mettant en mouvement sur une courte plage angulaire la chaîne vitesse du véhicule dès le franchissement du seuil de vitesse, ladite plage angulaire étant suffisante pour que la substitution . automatique soit réalisée.

11. Dispositif d'inscription selon l'une des revendications 1 à 10, caractérisé par le fait que les moyens inscripteurs, de guidage et d'actionnement sont dédoublés pour un enregistrement sur deux disques porte-diagramme, de façon à distinguer l'utilisation du véhicule par l'un de deux chauffeurs, la chaîne vitesse du véhicule (27, 28) commandant les moyens d'actionnement pour la substitution automatique dans l'une quelconque des deux chaînes cinématiques.

12. Dispositif d'inscription selon l'une des revendications 6 à 10, et la revendication 11, caractérisé par le fait que le tambour de commande (31) est commun aux deux chaînes cinématiques, le dédoublement intervenant pour le levier, les moyens de guidage et les moyens inscripteurs.

## Claims

1. A recording device for a route log, said device being capable of coming automatically Into action as soon as the vehicle is put into operation, the device comprising recording means (1) for obtaining a record trace on a chart disk, and multi-position guide cam (5) co-operating with the recording means (1) in such a manner as to obtain a trace capable of distinguishing different types of vehicle use, characterized in that the recording device includes additional guide means (18) capable of taking the place of the multi-position guide cam (5) regardless of which one of said positions with guide cam is in, together with actuator means (19) controlled by the vehicle speedometer drive (27, 28) capable of automatically causing said substitution to take place as soon as the vehicle is in operation to cause the recording means (1) to produce a trace corresponding to a driving position.

2. A recording device according to claim 1, characterized in that the additional guide means are essentially constituted by an additional cam (18) which is coaxial with the multi-position cam (5) and which has an inside radius such that it is capable of being placed over said multi-position cam in order to substitute itself automatically therefor in the driving position.

3. A recording device according to claim 2, characterized in that the additional cam (18) comprises a support ring (20) capable of sliding along the shaft (11) on which the multi-position cam is mounted, and a side bar (21) having a meniscus-shaped cross-section, said bar co-operating automatically with the recording means (1) in the driving position in order to obtain a trace whose thickness is greater than the thickness of the traces obtained in any of the positions of the multi-position cam.

4. A recording device according to anyone of claims 2 and 3, characterized in that the multiposi- tion cam (5) and the additional cam (18) are constrained to rotate together.

5. A recording device according to anyone of claims 2 to 4, characterized in that the multiposi- tion cam (5) and the additional cam (18) are subjected to the action of spring (26) tending to urge them away from each other.

6. A recording device according to anyone of claims 1 to 5, characterized in that the actuator means (19) for automatically substituting the additional guide means in place of the multi-position guide cam essentially comprise a drum (31) caused to rotate by the vehicle speedometer drive, and a lever (34) having one end co-operating with said drum and having its other end co-operating with said additional guide means (18) in such a manner as to cause said substitution to take place as soon as the vehicle speed exceeds a predetermined threshold.

7. A recording device according to claim 6, characterized in that the drum (31) has a circular track against which the associated end of the lever (34) is pressed, said track being interrupted by a notch having a sloping edge (33) capable of co-operating with said lever end when the vehicle speed changes from zero to the predetermined speed threshold.

8. A recording device according to anyone of claims 6 and 7, characterized in that the drum (31) supports the shaft of the tachometer indicator pointer.

9. A recording device according to anyone of claims 1 to 8, characterized in that if further includes means enabling the automatic substitution to the driving position to take place suddenly as soon as a very low threshold speed is exceeded, e. g. 0.1 km/h.

10. A recording device according to claim 9, characterized in that said means essentially comprise a control system for moving the vehicle speedometer output through a small angle as soon as the threshold speed is exceeded, said small angle being sufficient to ensure that the automatic substitution takes place.

11. A recording device according to anyone of claims 1 to 10, characterized in that two sets of recording means, guide means and actuator means are provided for recording on two chart disks, thereby distinguishing between vehicle use by two different drivers, the vehicle speedometer drive (27, 28) controlling actuator means for automatic substitution of additional guide means in place of the guide cam in both drive chains.

12. A recording device according to anyone of claims 6 to 10, and to claim 11, characterized in that the control drum (31) is common to both drive chains, whereas respective levers, guiding means and recording means are provided.

## Patentansprüche

1. Automatische, bei Betrieb des Fahrzeuges sich in Gang setzende Aufzeichnungsvorrichtung für Fahrtenschreiber mit Aufzeichnungsmitteln (1) für das Aufzeichnen von zu registrierenden Linien auf einer Registrierscheibe und mit einem Nockenkörper (5) mit mehreren Abschnitten, der mit den Aufzeichnungsmitteln (1) derart zusammenwirkt, daß eine Linie erhaltbar ist, die die verschiedenen Betriebszustände des Fahrzeuges erfaßt, dadurch gekennzeichnet, daß zusätzliche Führungsmittel (18) anstelle des Nockenkörpers (5) mit seinen mehreren Abschnitten treten können, unabhängig von der Art der genannten Abschnitte, und weiter Betätigungsmittel (19) vorhanden sind, die von Mitteln ansteuerbar sind, die die Geschwindigkeit des Fahrzeuges erfassen und die die genannte Substitution, während das Fahrzeug in Betrieb ist, automatisch vornehmen, damit die Aufzeichnungsmittel (1) eine dem Fahrzustand entsprechende Linie erzeugen.

2. Aufzeichnungsvorrichtung nach Anspruch 1, dadurch gekennzeichnet, daß die zusätzlichen Führungsmittel im wesentlichen durch einen weiteren Nockenkörper (18) gebildet sind, der koaxial zum Führungsnockenkörper (5) mit seinen mehreren Abschnitten verleufend angordnet ist und dessen innerer Bereich es erlaubt, den genannten Nockenkörper mit seinen mehreren Abschnitten zu überstreichen, um diesen im Fahrzustand automatisch zu ersetzen.

3. Aufzeichnungsvorrichtung nach Anspruch 2, dadurch gekennzeichnet, daß der zusätzliche Nockenkörper (18) einen Stützring (20) aufweist, der auf der Lagerwelle (11) des Nockenkörpers mit den verschiedenen Abschnitten gleitet und einen Seitensteg (21) aufweist, dessen Querschnitt sichelförmig ist, wobei der genannte Steg automatisch mit den Aufzeichnungsmitteln (1) im Fahrzustand zusammenwirkt, um einen Strich mit einer Strichlänge zu erhalten, die größer ist als diejenige der Striche, die mit dem Führungsnockenkörper mit mehreren Abschnitten erreichbar ist.

4. Aufzeichnungsvorrichtung nach einem der Ansprüche 2 und 3, dadurch gekennzeichnet, daß der Führungsnockenkörper (5) mit mehreren Abschnitten und der zusätzliche Nockenkörper (18) bezüglich der Drehbewegung kraftschlüssig miteinander verbunden sind.

5. Aufzeichnungsvorrichtung nach einem der Ansprüche 2 bis 4, dadurch gekennzeichnet, daß der Führungsnockenkörper (5) mit mehreren Abschnitten und der zusätzliche Nockenkörper (18) der Einwirkung einer Feder (26) ausgesetzt sind, die die Neigung hat, den einen von dem anderen zu entfernen.

6. Aufzeichnungsvorrichtung nach einem der Ansprüche 1 bis 5, dadurch gekennzeichnet, daß die Betätigungsmittel (19), die die automatische Substitution im Fahrzustand erlauben, im wesentlichen eine Trommel (31), deren Drehbewegung durch die Mittel zum Erfassen der Fahrzeuggeschwindigkeit ansteuerbar ist, und einen Hebel (34) aufweisen, der mit einem Ende mit der genannten Trommel und mit dem anderen Ende mit dem zusätzlichen Führungsmittel (18) derart zusammenwirkt, daß diese Substitution eintritt, wenn die Fahrzeuggeschwindigkeit einen vorgegebenen Schwellenwert überschreitet.

7. Aufzeichnungsvorrichtung nach Anspruch 6, dadurch gekennzeichnet, daß die Trommel (31) eine ringförmige Bahn aufweist, gegen die sich das mit dem Hebel (34) verbundene Ende abstützt, wobei die Bahn von einer Ausnehmung mit einer geneigten Rampe (33) unterbrochen ist, die mit dem genannten Ende zusammenwirken kann, wenn die Fahrzeuggeschwindigkeit von Null an auf den vorgegebenen Geschwindigkeitswert ansteigt.

8. Aufzeichnungsvorrichtung nach einem der Ansprüche 6 und 7, dadurch gekennzeichnet, daß die Trommel (31) die Achse der anzeigenden Nadel des Tachometers aufweist.

9. Aufzeichnungsvorrichtung nach einem der Ansprüche 1 bis 8, dadurch gekennzeichnet, daß sie unter anderem Mittel aufweist, die eine automatische Substitution unmittelbar während eines Fahrzustandes erlaubt, wenn ein sehr niedriger Wert der Geschwindigkeit erreicht ist, beispielsweise 0,1 km/h.

J0. Aufzeichnungsvorrichtung nach Anspruch 9, dadurch gekennzeichnet, daß diese Mittel im wesentlichen eine Steuereinrichtung aufweisen, die über einen kurzen Winkelbereich die Mittel zum Erfassen der Fahrzeuggeschwindigkeit beim Erreichen des Geschwindigkeitswertes ingangsetzen, wobei dieser Winkelbereich ausreichend ist, um die automatische Substitution zu verwirklichen.

11. Aufzeichnungsvorrichtung nach einem der Ansprüche 1 bis 10, dadurch gekennzeichnet, daß die Aufzeichnungsmittel, die Führungs- und die Betätigungsmittel für die Aufzeichnung auf zwei Registrierscheiben derart aufgeteilt sind, daß die Benutzung des Fahrzeuges durch einen von zwei Fahrern feststellbar ist, wobei die Mittel zum Erfassen der Fahrzeuggeschwindigkeit (27, 28) die Betätigungsmittel für die automatische Substitution von irgend einer der beiden kinematischen Ketten ansteuern.

12. Aufzeichnungsvorrichtung nach einem der Ansprüche 6 bis 10 und nach Anspruch 11, dadurch gekennzeichnet, daß die Steuertrommel (31) mit den beiden kinematischen Ketten zusammenwirkt und daß die Zweiteilung den Hebel, die Führungsmittel und die Aufzeichnungsmittel betrifft.
